# EUROPÄISCHE PATENTSCHRIFT

(11) **EP 0 136 374 B1**
(45) Veröffentlichungstag und Bekanntmachung des Hinweises auf die Patenterteilung: **16.06.1987**
(21) Anmeldenummer: 83111332.9
(22) Anmeldetag: 12.11.1983
(51) Int. Cl.: A47C 1/032

(54) **Stuhl mit neigbarem Sitz- und Lehnenteil**
Chair with an inclinable seat and back-rest
Chaise avec siège et dossier à inclinaison réglable

(30) Priorität: 05.10.1983 CH 5418/83
(43) Veröffentlichungstag der Anmeldung: 10.04.1985
(73) Patentinhaber: Giroflex-Entwicklungs AG, CH-5322 Koblenz (CH)
(72) Erfinder: Locher, Hermann, CH-4143 Dornach (CH)
(74) Vertreter: Meyer-Saurer, Reinhardt (CH)

## Beschreibung

Die Erfindung betrifft einen Stuhl mit einem Lagerteil, an dem ein Sitzteil durch ein Gelenk und ein eine Lehne und einen Lehnenhebel aufweisender Lehnenteil durch den Lehnenhebel in einem weiteren Gelenk abgestützt sind, wobei eines der Gelenke ein Schub-Drehgelenk ist und Sitzteil und Lehnenteil ein Drehgelenk miteinander gekuppelt sind, unter der Wirkung mindestens eines Federelementes stehen und in verschiedene Stellungen neigbar sind, wobei Sitzteil und Lehnenteil beim Uebergang in eine andere Stellung eine ihrer Schwenkbewegung überlagerte Relativbewegung zueinander ausführen.

Ein Stuhl gemäß dem Oberbegriff des Patentanspruchs 1 ist durch die WO-A-8 300 610 (Fig. 1) bekannt.

Stühle, bei denen sowohl der Sitzteil als auch der Lehnenteil neigbar sind, sind in verschiedenen Ausführungen bekannt. Diese erlauben dem Benützer, einerseits eine Arbeitsstellung, bei der die Lehne annähernd senkrecht steht und den Benützer im Rücken stützt, und andererseits eine Ruhestellung einzunehmen. Der Stuhl weist hierbei einen Sitzteil und einen Lehnenteil auf, die miteinander gekuppelt und gegenüber einem Lagerteil neigbar sind. Der Lagerteil ist gewöhnlich als Fussgestell ausgebildet, an dem der Sitzteil und der Lehnenteil schwenkbar gelagert sind.

Der mit solchen Stühlen gewährte Komfort wird dadurch beeinträchtigt, dass beim Uebergang in eine andere Sitzstellung, vor allem beim Uebergang von der Arbeits- in die Ruhestellung, ein unerwünschter « Auszieheffekt auftritt, der nur durch Nichtbenützung der Lehne während der Stellungsänderung vermieden werden kann.

Um den « Auszieheffekt » zu vermeiden, sind verschiedene Vorschläge bekannt geworden. Unter diesen befindet sich eine bekannte Ausführung (WO-A-8 300 610), bei der von der bekannten Ausführungsform mit einem neigbaren Sitzteil und einem neigbaren, mit dem Sitzteil gekuppelten Lehnenteil ausgegangen wird. Um den « Auszieheffekt » zu vermeiden, ist ein Zusatzgestänge vorgesehen, das mit einem zum Lehnenteil senkrecht verschiebbaren Rückenteil gekuppelt ist. Wird die Stellung des Stuhls verändert, führt der Rückenteil gegenüber dem Lehnenteil eine Zusatzbewegung aus. Ist nun das Rückenpolster an den Lehnenteil befestigt, wird dadurch die gewünschte Vermeidung des « Auszieheffektes erreicht.

Es kann jedoch nicht übersehen werden, dass diese bekannte Ausführungsform eine recht aufwendige Lösung darstellt. Insbesondere ist die gegenüber dem Lehnenteil verschiebbare und durch das Zusatzgestänge gesteuerte Rückenlehne eine Konstruktion, die aus einer grösseren Anzahl Teile hergestellt ist, die entsprechend exakt bearbeitet sein müssen.

Hier setzt die Erfindung ein, der die Aufgabe zugrundeliegt, einen Stuhl der eingangs beschriebenen Art so auszugestalten, dass der « Auszieheffekt vermieden wird, ohne dass mehr Teile benötigt werden, als dies für die eingangs beschriebene bekannte einfache Ausführung erforderlich ist. Diese Aufgabe wird gemäss der Erfindung dadurch gelöst, dass der Sitzteil einen sich über das Drehgelenk hinaus gegen die Lehne erstreckenden Verlängerungsteil und der Lehnenhebel einen die Lehne mit dem Drehgelenk verbindenden Verlängerungsarm aufweist.

Besondere Ausführungsarten der Erfindung sind in den abhängigen Patentansprüchen 2-9 angegeben.

Die Erfindung ist in der Zeichnung in einem Ausführungsbeispiel dargestellt und nachfolgend beschrieben. Es zeigen :
Figur 1 ein kinematisches Ersatzbild eines Stuhls gemäss der Erfindung,
Figur 2 eine schematisch dargestellte konstruktive Lösung für einen Stuhl mit der Kinematik gemäss Fig.1.
Figur 3 einen Schnitt längs der Linie III-III in Fig. 2 und
Figur4 einen Grundriss, teilweise im Schnitt, des Stuhls nach Fig. 2.

Fig. 1 stellt das kinematische Ersatzbild eines Stuhls ohne Fussgestell dar, weich letzteres durch zwei ortsfeste Lagerstellen 1, 2 ersetzt ist. In der Lagerstelle 1 ist ein Sitzteil 3 mittels eines Schub-Drehgelenkes 4 gelagert. In der Lagerstelle 2 ist mittels eines Drehgelenkes 5 ein Lehnenteil 6 gelagert. Der Lehnenteil 6 setzt sich aus einer Lehne 7 und einem Lehnenhebel 8 zusammen, wobei der Lehnenhebel 8 mit dem Sitzteil 3 mittels eines Drehgelenkes 9 gekuppelt ist. Wesentlich ist, dass der Sitzteil 3 einen Verlängerungsteil 10 aufweist, der sich von dem Gelenk 9 bis in den Bereich der Lehne 7 erstreckt. Der Lehnenhebel 8 weist einen Verlängerungsarm 11 auf, der sich in analoger Weise wie der Verlängerungsteil 10 von dem Gelenk 9 gegen die Lehne 7 erstreckt und diese trägt. Die in Fig. 1 dargestellte ausgezogene Stellung der einzelnen Teile entspricht der Arbeitsstellung, d. h. die Lehne 7 nimmt eine angenähert senkrechte Stellung zur Unterstützung des Rückens des Benützers ein. Damit diese Stellung selbsttätig eingenommen wird, ist das freie Ende 12 des Verlängerungsteils 10 mit der Lehne 7 durch ein Federelement 13, z. B. ein mechanisches Druckfederelement oder eine Gasdruckfeder, verbunden. Die Anordnung eines oder mehrerer Federelemente 13 braucht jedoch nicht ausschliesslich im Bereich der Lehne 7 zu liegen. Der Sitzteil 3 und der Lehnenteil 6 können auch in anderer Weise durch das Federelement bzw. die Federelemente 13 abgestützt sein, z. B. dadurch, dass das eine Ende der Federung sich am Fussgestell abstützt und das andere Ende entweder auf den Lehnenteil 6 oder den Sitzteil 3 wirkt. Diese Anordnung wird zweckmässig so getroffen, dass dadurch das Aussehen des Stuhls nicht ungünstig beeinflusst wird.

Die Ruhestellung des Stuhls ist in Fig. 1 gestrichelt angegeben, wobei ersichtlich ist, dass z. B. der Lehnenteil 6 am Uebergang des Verlängerungsarmes 11 auf die Lehne 7 eine grössere Absenkung A erfährt, als dies bei der Absenkung a des freien Endes 12 des Sitzteils 3 der Fall ist. Beide Teile 3. 6 führen somit beim Uebergang von der Arbeitsstellung in die Ruhestellung eine Schwenkbewegung aus, der jedoch noch eine Relativbewegung überlagert ist, die zu unterschiedlichen Absenkungen A, a der Teile 3, 6 führt. Durch entsprechende Wahl der Länge des Verlängerungsteils 10 und des Verlängerungsarmes 11 kann diese überlagerte Relativbewegung so ausgelegt werden, dass der eingangs erwähnte « Auszieheffekt » praktisch vermieden wird.

In Fig. 2-4 ist die konstruktive Lösung des kinematischen Ersatzbildes nach Fig. 1 dargestellt, wobei für gleiche Teile dieselben Bezugszahlen wie in Fig. 1 verwendet werden.

In Fig. 2 sind die beiden ortsfesten Lagerstellen 1, 2 durch einen Lagerteil 20 ersetzt, der je einen beidseits der Symmetrieebene 21 des Stuhls angeordneten Lagerschenkel 22 aufweist, der durch eine Querstrebe 23 an einem Lagerkopf 24 abgestützt ist, der mit einer senkrecht liegenden Schwenkwelle 25 verbunden ist. Der Lagerteil 20 kann beispielsweise ein Teil eines Fussgestells (nicht dargestellt) sein, dessen auf einem Fuss abgestützte Mittelsäule die Lagerung für die Schwenkwelle 25 ist. In Fig. ist strichpunktiert eine auf dem Sitzteil 3 liegende Sitzpartie 26, z. B. ein Sitzpolster, dargestellt. In gleicher Weise ist an der Lehne 7 eine Rückenpartie 27, z. B. ein Rückenpolster, strichpunktiert dargestellt. Die Partien 26, 27 machen die Bewegungen der entsprechenden Teile 3, 6 mit. Die Teile 3, 6 führen, wie dies in Fig. 1 bereits gezeigt wurde, unterschiedliche Absenkungswege A, a aus.

Der Sitzteil 3 ist ein Rahmen, siehe Fig. 4, der sich aus zwei symmetrisch zur Symmetrieebene 21 des Stuhls angeordneten Hohlprofilschenkeln 30 zusammensetzt, die durch eine Traverse 31 miteinander verbunden sind. Die Hohlprofilschenkel 30 sind aus zwei ineinandergesteckten U-Profilen 32. 33, siehe Fig. 3, gebildet, wobei das untere Profil 33 eine Ausnehmung 34 bildet, in die je ein Lehnenhebel 8 passt. An die beiden Lehnenhebel 8 schliessen zwei Lehnenstreben 35 an, die zusammen mit einer die beiden Lehnenstreben 35 verbindenden Lehnentraverse 36 und den Lehnenhebeln 8 die rahmenförmige Lehne 7 bilden. Auf der Traverse 31 und der Lehnentraverse 36 ist je ein Stegpaar 37, 38 befestigt, deren Stege Bohrungen zur Aufnahme von Bolzen aufweisen, mit denen das Federelement 13 an seinen Enden gehalten ist.

In der Arbeitsstellung nach Fig. 1 und 2 liegen nicht nur die Lehnenhebel 8 in den Ausnehmungen 34 der Hohlprofilschenkel 30. sondern die beiden Lehnenstreben 35 ragen im Bereich ihres Ueberganges auf die Lehnenhebel 8 in eine Ausnehmung 39 an dem lehnenseitigen Ende der Hohlprofilschenkel 30. Je nach der Ausbildung der Ausnehmungen 34, 39 stellen diese einen Anschlag für die Arbeitsstellung des Lehnenteils 6 dar.

Die in Fig. 2-4 gezeigte Ausbildung des Stuhls stellt nicht nur eine einfache. sondern auch eine platzsparende Lösung dar. da die Lehnenhebel 8 mindestens teilweise innerhalb der Hohlprofilschenkel 30 des Sitzteils 3 liegen. In Fig. 2 ist auch die Ruhestellung des Stuhl gestrichelt dargestellt, wobei die ungleichen Absenkungslängen A, a der Hohlprofilschenkel 30 und der Lehnenhebel 8 ebenfalls erkennbar sind.

Die in Fig. 2-4 dargestellte Ausführungsform des Stuhls weist mit Abstand angeordnete Hohlprofilschenkel 30 und Lehnenhebel 8 auf. Wird nun dieser Abstand immer kleiner und kleiner gemacht, ist auch eine Ausführung denkbar, bei der die Hohlprofilschenkel 30 und die Lehnenhebel 8 in je einen einzigen Teil übergehen ; es müssten gegebenenfalls Ausnehmungen für den Lagerkopf 24 im Sitzteilschenkel und für das Federelement 13 im Lehnenteil 6 vorgesehen werden. Auf diese Einschenkel-Konstruktion kann die Sitzpartie 26 und die Rückenpartie 27 ohne Schwierigkeit abgestützt werden.

Für die beschriebene Stuhlausführung werden vor allem geschlossene Stahlrohre in Ovalform verwendet, siehe z. B. die Lehnenhebel 8, die Lehnenstreben 35, die Traversen 31. 36 und die Lagerschenkel und Querstreben 22, 23 des Lagerteils 20. Es können jedoch auch andere Profile aus Stahl verwendet werden. Insbesondere bei der erwähnten Einschenkel-Konstruktion könnten gegossene oder geschmiedete Stahlteile angewendet werden. Eine andere Abwandlung des beschriebenen Stuhls besteht darin, dass als Federelement eine Torsionsfeder verwendet wird. die in eines der Gelenke 4, 5 eingebaut werden kann. Schliesslich könnte auch das Gelenk 5 als Schub-Drehgelenk ausgebildet sein, während das Gelenk 4 ein Drehgelenk ist. Die Schubwege sind in jedem Fall verhältnismässig klein, d. h. nur einige Millimeter, da sich das Drehgelenk 9 im Scheitelbereich des durch den Sitzteil 3 und den Lehnenhebel 8 gebildeten Schenkels befindet.

## Patentansprüche

1. Stuhl mit einem Lagerteil (1, 2, 20), an dem ein Sitzteil (3) durch ein Gelenk (4) und ein eine Lehne (7) und einen Lehnenhebel (8) aufweisender Lehnenteil (6) durch den Lehnenhebel (8) in einem weiteren Gelenk (5) abgestützt sind, wobei eines der Gelenke (4, 5) ein Schub-Drehgelenk ist und Sitzteil (3) und Lehnenteil (6) durch ein Drehgelenk (9) miteinander gekuppelt sind. unter der Wirkung mindestens eines Federelementes (13) stehen und in verschiedene Stellungen neigbar sind. wobei Sitzteil (3) und Lehnenteil (6) beim Uebergang in eine andere Stellung eine ihrer Schwenkbewegung überlagerte Relativbewegung zueinander ausführen, dadurch gekennzeichnet. dass der Sitzteil (3) einen sich über das Drehgelenk (9) hinaus gegen die Lehne (7) erstreckenden Verlängerungsteil (10) und der Lehnenhebel (8) einen die Lehne (7) mit dem Drehgelenk (9) verbindenden Veriängerungsarm (11) aufweist.

2. Stuhl nach Anspruch 1, dadurch gekennzeichnet, dass das Federelement (13), z. B. eine Gasdruckfeder, mit seinen Enden an der Lehne (7) und an dem freien Ende (12) des Verlängerungsteils (10) des Sitzteils (3) abgestützt ist.

3. Stuhl nach Anspruch 1 oder 2, dadurch gekennzeichnet, dass das Federelement (13) mit dem einen Ende an dem Sitzteil (3) oder an dem Lehnenteil (6) und mit dem anderen Ende an dem Lagerteil (1, 2, 20) abgestützt ist.

4. Stuhl nach Anspruch 1, dadurch gekennzeichnet, dass das Federelement (13) ein in die Gelenke (4, 5) eingebauter Torsionsstab ist.

5. Stuhl nach Anspruch 1, dadurch gekennzeichnet, dass der Sitzteil (3) mindestens einen Hohlprofilschenkel (30) mit je einer lagerteilseitigen und einer lehnenseitigen Ausnehmung (34, 39) aufweist.

6. Stuhl nach Anspruch 5, dadurch gekennzeichnet, dass der Sitzteil (3) ein Rahmen ist, der aus zwei mit Abstand angeordneten, an dem lehnenseitigen Ende durch eine Traverse (31) verbundenen Hohlprofilschenkeln (30) gebildet ist, während der Lehnenteil (6) ein entsprechender Rahmen ist, der zwei in die Ausnehmungen (34, 39) der Hohlprofilschenkel (30) passende Lehnenhebel (8) und Lehnensfreben (35) sowie eine über der Traverse (31) angeordnete Lehnentraverse (36) aufweist.

7. Stuhl nach Anspruch 6, dadurch gekennzeichnet, dass an der Traverse (31) und an der Lehnentraverse (36) das Federelement bzw. die Federelemente (13) abgestützt ist bzw. sind.

8. Stuhl nach Anspruch 6 oder 7, dadurch gekennzeichnet, dass der Lagerteil (20) beidseits der Symmetrieebene (21) des Stuhls je einen Lagerschenkel (22) zur Lagerung des Sitzteils (3) und des Lehnenteils (6) aufweist, wobei die Lagerschenkel durch je eine Querstrebe (23) an einem drehbar gelagerten Lagerkopf (24) heb- und senkbar abgestützt sind.

9. Stuhl nach Anspruch 8, dadurch gekennzeichnet, dass das Lager zwischen dem Sitzteil (3) und dem Lagerschenkel (22) ein Schub-Drehgelenk (4) ist.

## Claims

1. Chair with a bearing portion (1, 2, 20), on which a seat portion (3) is supported by means of a joint (4) and an armrest portion (6), comprising an armrest (7) and an armrest lever (8), through said level (8) in a further joint (5), one of the joints (4, 5) being a thrust-swivel joint, and the seat portion (3) as well as the armrest portion (6) are coupled together by means of a swivel joint (9) and are effected by at least one spring element (13) and are tiltable in different positions, and that the seat portion (3) and the armrest portion (6) in the transition to another position are moving relative to each other in a movement superimposed over their swivel motion, characterized in that the seat portion (3) includes an elongation portion (10) extending past the swivel joint (9) toward the armrest (7), and that the armrest lever (8) comprises an extension arm (11) connecting the armrest (7) with the swivel joint (9).

2. Chair according to claim 1, characterized in that the ends of the spring element (13), e. g. a gas pressure spring, are supported on the armrest (7) and on the free end (12) of the elongation portion (10) of the seat portion (3).

3. Chair according to claim 1 oder 2, characterized in that one end of the spring element (13) is supported on the seat portion (3) or the armrest portion (6), and the other end on the bearing portions (1, 2, 20).

4. Chair according to claim 1, characterized in that the spring element (13) is a torsion rod. that is built into the joints (4, 5).

5. Chair according to claim 1, characterized in that the seat portion (3) includes at least one hollow leg section (30)' comprising one recess each on the bearing and the armrest side.

6. Chair according to claim 5, characterized in that the seat portion (3) is a frame consisting of two spaced hollow leg sections (30), connected to the armrest end by a girder (31), while the armrest portion (6) is a corresponding frame comprising two armrest levers (8), matching the recesses (34, 39) in said legs (30), and armrest struts (35) as well as an armrest traverse (36) over said girder (31

7. Chair according to claim 6, characterized in that the or each spring element (13) is/are supported on the girder (31) and the armrest traverse (36).

8. Chair according to claim 6 or 7, characterized in that the bearing portion (20) has one bearing arm (22) on each side of a plane of symmetry (21) for the chair for the support of the seat portion (3) and the armrest (6), the bearing arms being raisable and depressable supported by one crossarm (23) each on a pivoted bearing head (24).

9. Chair according to claim 8, characterized in that the bearing between the seat portion (3) and the bearing arm (22) is a thrust-swivel joint (4).

## Revendications

1. Chaise comportant une base (1, 2, 20) sur laquelle prennent appui une partie assise (3). par une articulation (4), et une partie dossier (6) comprenant un dossier (7) et un levier de dossier (8), par le levier de dossier (8) dans une autre articulation (5), l'une des articulations (4, 5) étant une articulation à translation et à rotation et la partie assise (3) et la partie dossier (6) étant accouplées l'une à l'autre par une articulation à rotation (9) avec intervention d'au moins un élément élastique (13) et pouvant être inclinées dans différentes positions et la partie assise (3) et la partie dossier (6) effectuant l'une par rapport à l'autre, pour le passage dans une autre position. un .mouvement relatif superposé à leur mouvement de pivotement, caractérisée en ce que la partie assise (3) comporte un prolongement (10) qui s'étend au-delà de l'articulation à-rotation (9) vers le dossier (7) et que le levier de dossier (8) comporte un bras de prolongement (11) reliant le dossier (7) à l'articulation à rotation (9).

2. Chaise selon, la revendication 1, caractérisée en ce que l'élément élastique (13), constitué par exemple par un ressort à gaz sous pression, prend appui à ses extrémités sur le dossier (7) et sur l'extrémité libre (12) du prolongement (10) de la partie assise (3).

3. Chaise selon l'une des revendications 1 ou 2, caractérisée en ce que l'élément élastique (13) prend appui à l'une de ses extrémités sur la partie assise (3) ou sur la partie dossier (6) et, à son autre extrémité, sur la base (1, 2, 20).

4. Chaise selon la revendication 1, caractérisée en ce que l'élément élastique (13) est une barre de torsion incorporée aux articulations (4, 5).

5. Chaise selon la revendication 1, caractérisée en ce que la partie assise (3) comporte au moins une branche de profil creux (30) présentant, du côté de la base et du côté du dossier, des évidements (34, 39).

6. Chaise selon la revendication 5, caractérisée en ce que la partie assise (3) est un cadre qui est constitué par deux branches de profil creux (30) - situées à une certaine distance l'une de l'autre et reliées, à leur extrémité située du côté du dossier, par une traverse (31), tandis que la partie dossier (6) est un cadre correspondant qui comporte deux leviers de dossier (8) qui s'engagent exactement dans les évidements (34, 39) des branches de profil creux (30) et des barres de dossier (35) ainsi qu'une traverse de dossier (36) placée au-dessus de la traverse (31).

7. Chaise selon la revendication 6, caractérisée en ce que le ou les éléments élastiques (13) prennent appui sur la traverse (31) et sur la traverse de dossier (36).

8. Chaise selon l'une des revendications 6 ou 7. caractérisée en ce que la base (20) comporte, de chaque côté du plan de symétrie (21) de la chaise, une branche de base (22) pour l'appui de la partie assise (3) et de la partie dossier (6), les branches de base prenant appui, de manière à pouvoir se soulever ou s'abaisser, par l'intermédiaire d'une traverse (23), sur une tête de support (24) montée sur palier de manière à pouvoir tourner.

9. Chaise selon la revendication 8, caractérisée en ce que le palier de support intercalé entre la partie assise (3) et la branche de base (22) est une articulation à translation et à rotation (4).
